# EUROPÄISCHE PATENTSCHRIFT

(11) **EP 1 293 956 B1**
(45) Veröffentlichungstag und Bekanntmachung des Hinweises auf die Patenterteilung: **14.04.2010**
(21) Anmeldenummer: 02019482.5
(22) Anmeldetag: 30.08.2002
(51) Int. Cl.: G09F 11/295, G09F 11/22, G09F 11/29

(54) **Wechselplakatvitrine**
Display device for changing posters
Vitrine pour affiches changeables

(30) Priorität: 12.09.2001 DE 10144930
(43) Veröffentlichungstag der Anmeldung: 19.03.2003
(73) Patentinhaber: Ströer Out-of-Home Media AG, 50999 Köln (DE)
(72) Erfinder: Armbrecht, Georg, 22359 Hamburg (DE); Behne, Detlev, 25355 Barmstedt (DE); Illner, Broder-Pay, 22119 Hamburg (DE)
(74) Vertreter: Rausch, Michael

(56) Entgegenhaltungen:
- EP-A- 0 921 514
- EP-A- 1 093 107
- FR-A- 2 659 161
- US-A- 5 410 330
- US-A- 5 717 424

## Beschreibung

Die Erfindung bezieht sich auf eine Wechselplakatvitrine nach dem Oberbegriff des Patentanspruchs 1.

Aus der FR 2 659 161 A1 und ähnlich aus der EP 1 093 107 A1 sind Plakatwechsler bekannt, die über zwei Plakatwellen verfügen. Die beiden Plakatwellen dienen dazu, Plakate, die auf einem Tragband angeordnet sein können, auf- bzw. abzuwickeln und diese, sofern sie sich zwischen den beiden Plakatwellen befinden und nicht auf die eine oder andere Plakatwelle aufgewickelt sind, anzuzeigen. Hierzu hat der Plakatwechsler zwei Motoren, von denen einer der einen Plakatwelle und der andere der anderen Plakatwelle zugeordnet ist. Mittels der Motoren sind die Plakatwellen in Auf- und Abwickelrichtung antreibbar.

Darüber hinausgehend hat ein aus der US 5 717 424 bekannter Plakatwechsler eine Steuerungsbaugruppe, die innerhalb der Wechselplakatvitrine angeordnet ist. Mittels dieser Steuerungsbaugruppe werden die beiden Motoren der Plakatwellen gesteuert. An der Steuerungsbaugruppe ist eine Eingabeeinrichtung vorgesehen, über die einzelnen im Plakatwechsler befindlichen Plakaten Anzeigezeiten zugeteilt werden können. Zur Kontrolle des Betriebs des Plakatwechslers ist darüber hinaus ein an die Steuerungsbaugruppe angeschlossener berührungsloser Sensor vorgesehen, mittels dem die Position der Plakate erfassbar ist.

Der Erfindung liegt die Aufgabe zugrunde, eine Wechselplakatvitrine der eingangs angegebenen gattungsgemäßen Bauart zu schaffen, bei der Änderungen der Werbeprogramme und Werbeanzeigen der Wechselplakatvitrine sowie Wartungsarbeiten an derselben einfacher steuerbar bzw. handhabbar und damit kostengünstiger sowie mit einer höheren Betriebssicherheit durchführbar sind.

Diese Aufgabe wird erfindungsgemäß durch die im kennzeichnenden Teil des Patentanspruchs 1 angegebenen Merkmale gelöst.

Vorteilhafte Weiterbildungen und Ausgestaltungen der Erfindung ergeben sich aus den Unteransprüchen, wobei gemäß Unteranspruch 7 vorteilhaft ein ordnungsgemäßer Betrieb der beiden Motoren jedes Plakatwechslers und damit eine ordnungsgemäße Positionierung der im Plakatwechsler vorhandenen Plakate zwecks Anzeige derselben gesichert werden kann, gemäß Unteranspruch 11 eine hohe Genauigkeit des Betriebs des Plakatwechslers erreichbar ist und, sofern bei dem Plakatwechsler eine Plakatwelle oben und die andere unten angeordnet ist, die Magnetbremse vorzugsweise der oberen Plakatwelle bzw. deren Motor zugeordnet sein sollte, gemäß Unteranspruch 20 Störungen sicher ausgeschlossen werden können, gemäß Unteranspruch 21 ein Plakat während der Anzeigedauer kontinuierlich faltenfrei darstellbar ist, gemäß Unteranspruch 24 eine Vielzahl der vorstehend geschilderten Wechselplakatvitrinen mit einem möglichst geringen Aufwand synchronisiert betrieben werden können, gemäß Unteranspruch 25 die Zentralbaugruppe in der geschilderten Weise auch an die beiden dort vorhandenen Steuerungsbaugruppen angeschlossen sein kann, sofern in der die Zentralbaugruppe aufnehmenden Wechselplakatvitrine zwei Plakatwechsler vorgesehen sind, gemäß Unteranspruch 29 die Versorgung von an die Zentralbaugruppe angeschlossenen Steuerungsbaugruppen in einfacher Weise möglich ist, gemäß Unteranspruch 36 eine Kommunikationsverbindung mit einer zentralen Leitstelle verwirklichbar ist und gemäß Unteranspruch 37 in einfacher Weise Programmänderungen vorgenommen werden können.

Im folgenden wird die Erfindung an Hand einer Ausführungsform unter Bezugnahme auf die Zeichnung näher erläutert.

Es zeigen:
- FIGUR 1: eine Ausführungsform einer Steuerungsbaugruppe eines Plakatwechslers einer erfindungsgemäßen Wechselplakatvitrine; und
- FIGUR 2: ein Ausführungsbeispiel einer Zentralbaugruppe, mittels der in FIG 1 dargestellte Steuerungsbau- gruppen von Plakatwechslern erfindungsgemäßer Wech- selplakatvitrinen steuer- bzw. synchronisierbar sind.

Eine erfindungsgemäße Wechselplakatvitrine, deren für die hier vorliegende Erfindung wesentlichen Elemente in den FIGUREN 1 und 2 dargestellt sind, ist hinsichtlich ihrer Funktion, insbesondere hinsichtlich übergeordneter Zentralüberwachungsfunktionen kompatibel in Bezug auf bestehende Werbe- bzw. Darstellungsanlagen ausgeführt.

Die im folgenden im einzelnen beschriebenen elektronischen Bauteile der erfindungsgemäßen Wechselplakatvitrinen werden in heizbaren Schaltschränken untergebracht, deren Außenabmessungen maximal 780 mm x 280 mm x 220 mm betragen. Die vorstehend erwähnten elektronischen Bauteile sind in Kunststoffteilen eingefasst und werden mittels Schnappschienen auf einer Montageplatte befestigt.

Eine erfindungsgemäße Wechselplakatvitrine hat einen, zwei oder mehrere Plakatwechsler, wobei zu jedem Plakatwechsler zwei Plakatwellen gehören, auf die Plakate auf- und abwickelbar sind. Jeder Plakatwelle ist ein Motor 1 bzw. 2 zugeordnet, mittels dem die entsprechende Plakatwelle in Auf- und Abwickelrichtung antreibbar ist.

Jedem Plakatwechsler ist eine in FIGUR 1 gezeigte Steuerungsbaugruppe 3 zugeordnet, an welcher die elektronischen Bauteile des Plakatwechslers zusammengefasst sind und die entsprechend in dem vorstehend erwähnten Schaltschrank angeordnet ist.

Die Anschlussverbindungen zwischen der Steuerungsbaugruppe 3 und den Motoren 1, 2, Näherungsschaltern, Plakatbeleuchtung etc. erfolgt über Steckverbindungen.

Die wichtigsten Spannungen für den Betrieb der Steuerungsbaugruppe 3 sowie deren wichtigste Ein- und Ausgänge können im Servicefall bei geöffnetem Schaltschrank an auf der Steuerungsbaugruppe 3 befindlichen LED überprüft werden.

Eine Serviceklappe entfällt; alle Bedienfunktionen sind in einer an die Steuerungsbaugruppe 3 mittels einer Steckverbindung anschließbaren Handbedienung 4 untergebracht.

Eine Hauptsicherung der Wechselplakatvitrine bzw. des Plakatwechslers wird ebenfalls im Schaltschrank bzw. -kasten eingebaut.

Sämtliche Ein- und Ausgangsleitungen sind steckbar ausgeführt.

Die beiden in den FIGUREN nicht gezeigten Plakatwellen jedes Plakatwechslers werden von den Motoren 1, 2 angetrieben. Der erste Motor 1, der einer in der Wechselplakatvitrine bzw. im Plakatwechsler oberen Plakatwelle zugeordnet ist, ist, wie sich aus FIGUR 1 ergibt, mit einer Magnetbremse 5 versehen. Der zweite Motor 2, der der unteren Plakatwelle zugeordnet ist, hat keine Magnetbremse. Die beiden Motoren 1, 2 haben eine Leistungsaufnahme von minimal 0,18 KW bis maximal 0,37 KW.

Jede Wechselplakatvitrine, die mit einer Vielzahl ähnlicher Wechselplakatvitrinen zusammengeschaltet ist, weist für jeden ihrer Plakatwechsler ein Exemplar der in FIGUR 1 gezeigten Steuerungsbaugruppe 3 auf. In dieser Steuerungsbaugruppe 3 sind die für den Betrieb des jeweiligen Plakatwechslers erforderlichen elektronischen Bauteile vorhanden. Um eine Vielzahl von zu unterschiedlichen Wechselplakatvitrinen gehörenden Plakatwechslern synchronisiert zu betreiben und um die Steuerungsbaugruppen 3 dieser unterschiedlichen Plakatwechsler mit übergeordneten Programmelementen zu versorgen, ist der Steuerungsbaugruppe 3 eines Plakatwechslers eine hierfür ausgerüstete Zentralbaugruppe 6 zugeordnet, die später beschrieben werden wird.

Die zur Steuerung einer Vielzahl von Plakatwechslern benötigte Elektronik gliedert sich entsprechend in zwei Ausbaustufen, nämlich die Steuerungsbaugruppe 3, wobei für jeden Plakatwechsler eine derartige Steuerungsbaugruppe 3 vorgesehen ist, und die in FIGUR 2 dargestellte Zentralbaugruppe 6, die für eine Vielzahl von Steuerungsbaugruppen 3 bzw. Plakatwechslern als übergeordnetes Programmsteuerglied fungiert.

Die Stromversorgung 7 der Elektronik der in FIGUR 1 gezeigten Steuerungsbaugruppe 3 erfolgt mittels eines der Steuerungsbaugruppe 3 zugeordneten Fertignetzteils oder über die Zentralbaugruppe 6, die hierfür ein 24V-Netzteil in Form eines 24VDC-Stromversorgungsglieds 8 aufweist, das, wie sich aus FIGUR 2 ergibt, zur Versorgung der Elektronik mehrerer Steuerungsbaugruppen 3 fungieren kann.

Die Stromversorgung der Motoren 1, 2 jedes Plakatwechslers erfolgt mittels eines Anschlusskabels 9, mittels dem die Steuerungsbaugruppe 3 an das Stromnetz angeschlossen ist, wodurch eine Betriebsspannung von 230 VAC bei einer Frequenz von 50 Hz zur Verfügung steht.

Die in FIGUR 1 gezeigte Steuerungsbaugruppe 3 hat einen 24VDC-Eingang für die Stromversorgung 7 ihrer Elektronik, einen 230 V/50Hz-Eingang für die Ansteuerung der Motoren 1, 2 und der Magnetbremse 5, zwei Eingänge zum Anschluss von zwei Vier-Quadranten-Drehgebern 10, 11, die den Motoren 1,2 zugeordnet sind und mittels denen eine Drehzahlkontrolle der beiden Motoren 1, 2 realisiert wird, einen Eingang für einen Türkontakt 12, und einen Eingang für einen Näherungsschalter eines berührungslosen Sensors 13, mittels dem die Position der Plakate im Plakatwechsler abfragbar ist.

Des weiteren hat die Steuerungsbaugruppe 3 sechs 230V_{AC}-Ausgänge für die als Drehstrommotoren ausgebildeten beiden Motoren 1, 2, einen 230V-50Hz/1A-Ausgang für die Magnetbremse 5 und ist optional mit einem Relais für eine Plakatbeleuchtung 14, die mit einer Betriebsspannung von 230V/50Hz arbeitet, bestückt.

Die Steuerungsbaugruppe 3 hat eine Schnittstelle für die Handbedienung 4, die zu Servicezwecken einsetzbar ist. Des weiteren ist an der Steuerungsbaugruppe 3 eine RS232-Schnittstelleneinrichtung 15 vorgesehen, mittels der eine RS232-PC-Schnittstelle für Servicezwecke und eine RS232-Schnittstelle für ein DECT-Funkmodem MD32 ausgebildet ist, wobei das zuletzt genannte Funkmodul als Fehlermeldungsmodem fungiert. Auch hat die Steuerungsbaugruppe 3 eine RS485-Schnittstelleneinrichtung 16, mittels der zwei RS485-Schnittstellen für die Kommunikation mit der Zentralbaugruppe 6 und die Weiterschleifung des Signals ausgebildet sind.

Die Steuerungsbaugruppe 3 hat eine Mikrocontrollereinrichtung 17, die einen 8-Bit-Mikrocontroller C517 mit einem Flash-EPROM für Steuerungsvorgänge und zwei 8-Bit-Mikrocontroller C504 für die Pulsweitenmodulationsansteuerung der Motoren 1, 2 aufweist.

Zur Adressierung hat die Steuerungsbaugruppe 3 einen Fünf-fach-DIP-Schalter für die Adresswahl (0 bis 31) zur selektiven Identifizierung für die Kommunikation mit der Zentralbaugruppe 6.

Die Steuerungsbaugruppe 3 hat die Aufgabe, die beiden Motoren 1, 2 für die beiden Plakatwellen eines Plakatwechslers zu steuern. Hierzu ist die Steuerungsbaugruppe 3 über eine Endstufe 18 und ein elektronisches Drehrichtungsumkehrglied 19 an die beiden Motoren 1, 2 angeschlossen. Der Anschluss der Steuerungsbaugruppe 3 an die dem ersten Motor 1 zugeordnete Magnetbremse 5 erfolgt über eine Endstufe 20.

Über einen an der Steuerungsbaugruppe 3 vorgesehenen Vier-fach-DIP-Schalter 21 kann die Anzeigedauer der einzelnen, im Plakatwechsler vorhandenen Plakate eingestellt werden.

Die Plakatbeleuchtung 14 kann über den erwähnten optionalen Steckmodul geschaltet werden. Diese Funktion wird durch die Zentralbaugruppe 6 gesteuert, wobei die Verbindung zwischen der Zentralbaugruppe 6 und der Steuerungsbaugruppe 3 in Form einer Master-Slave-Verbindung vorliegt.

Mittels der an die Steuerungsbaugruppe 3 anschließbaren Handbedienung 4 können die beiden Motoren 1, 2 eines Plakatwechslers manuell verfahren werden.

Sofern die Wechselplakatvitrine zwei oder mehr Plakatwechsler beinhaltet, ist je Plakatwechsler eine Steuerbaugruppe 3 einzusetzen. Die einzelnen Plakatwechsler arbeiten getrennt voneinander.

Wie bereits erwähnt, erfolgt die Stromversorgung 7 der Steuerungsbaugruppe 3 über ein eigenes 24V-Netzteil oder sie ist über das 24V_{DC}-Stromversorgungsglied der Zentralbaugruppe 6 geführt. Mittels der Zentralbaugruppe 6 können bei der in den FIGUREN dargestellten Auslegung der Steuerungsbaugruppe 3 und der Zentralbaugruppe 6 bis zu zwölf Steuerungsbaugruppen, d.h. zwölf Plakatwechsler, wobei es sich hierbei um sechs Plakatwechslerpaare, von denen jedes in einer Wechselplakatvitrine angeordnet ist, handeln kann, versorgt werden.

Mittels einer RS485-Schnittstelle der RS485-Schnittstelleneinrichtung 16 oder eines als DECT-Funkmodem MD32 ausgebildeten Funkmoduls 22 lassen sich bis zu zwölf Steuerungsbaugruppen 3 bzw. sechs Wechselplakatvitrinen mit jeweils zwei Plakatwechslern mit der Zentralbaugruppe 6 vernetzen. Hierdurch ist ein Synchronbetrieb der Plakatanzeige dieser sechs mit jeweils zwei Plakatwechslern versehenen Wechselplakatvitrinen möglich.

Mittels des an die RS232-Schnittstelle der RS232-Schnittstelleneinrichtung 15 angeschlossenen DECT-Funkmodems MD32 lassen sich Meldungen per SMS an ein Mobiltelefon, Meldungen per Datenübertragung an eine Zentrale, und zyklische Lebensmeldungen, z.B. alle eins bis sieben Tage, absenden.

Die in FIGUR 2 dargestellte Zentralbaugruppe 6 wird über das 24V_{DC}-Stromversorgungsglied 8, das als separates Netzgerät ausgebildet ist, mit elektrischer Energie versorgt. Um im Falle eines Netzausfalls eine Notversorgung zur Meldung desselben sicherzustellen, ist der Zentralbaugruppe 6 ein Notversorgungsglied 23 in Form einer Batterie bzw. eines Akkumulators zugeordnet.

Für ein Programm-Download weist die Zentralbaugruppe 6 eine RS232-Schnittstelle zu einem PC auf. Eine weitere RS232-Schnittstelle dient zum Anschluss eines GSM-Modems 24.

Des weiteren hat die Zentralbaugruppe 6 eine RS484-Schnittstelleneinrichtung 25 mit einer RS485-Schnittstelle zur Steuerungsbaugruppe 3 und einer RS-485-Schnittstelle zu einer externen Verbindungsbusleitung, mittels der weitere Steuerungsbaugruppen 3 an die Zentralbaugruppe 6 angeschlossen sind. Die Verbindung mit weiteren Steuerungsbaugruppen 3 kann auch mittels eines als DECT-Funkmodem MD32 ausgebildeten Funkmoduls realisiert sein.

Außerdem weist die Zentralbaugruppe 6 zum Einstellen von Plakatanzeigeprogrammen einen Chipkartenleser 26 auf.

Eine Mikrocontrollereinrichtung 27 der Zentralbaugruppe 6 hat einen 16-Bit-Mikrocontroller mit Flash-EPROM und einen Uhrenchip, mit Sommer/Winterumstellung.

Die in FIGUR 2 gezeigte Zentralbaugruppe 6 erweitert eine Steuerungsbaugruppe 3 zu einer Master-Steuerungsbaugruppe für eine Mehrzahl von Plakatwechslern.

Über die RS485-Bus-Schnittstelle der RS485-Schnittstelleneinrichtung 25 der Zentralbaugruppe 6 werden die Steuerungsbaugruppen 3 miteinander verbunden. Die RS485-Bus-Schnittstelle ist an einem Stecker des Schaltschranks verfügbar und dient beispielsweise zur Vernetzung mit zehn weiteren Steuerungsbaugruppen 3, von denen jeweils zwei einer Wechselplakatvitrine mit zwei Plakatwechslern zugeordnet sind. In der externen Verbindungsbusleitung wird auch die 24V_{DC}-Betriebsspannung für die weiteren Steuerungsbaugruppen 3 geführt.

Die Elektronik der Zentralbaugruppe 6 ist für maximal zwölf Plakatwechsler ausgelegt, die im Master-Slave-Betrieb laufen. Die Steuerung zwischen der mittels der Zentralbaugruppe 6 zur Master-Steuerungsbaugruppe 3 erweiterten Steuerungsbaugruppe 3 und den Slave-Steuerungsbaugruppen 3 erfolgt mittels der über die RS485-Bus-Schnittstelle angeschlossenen externen Verbindungsbusleitung oder über das optional an der Zentralbaugruppe vorgesehene DECT-Funkmodem MD32 22 und entsprechende DECT-Funkmodems MD32 der Slave-Steuerungsbaugruppen. Mittels dieser Verbindung ist auch ein synchroner Betrieb aller Plakatwechsler und die Steuerung aller Plakatbeleuchtungen 14 mittels der Slave-Steuerungsbaugruppen 3 möglich.

Zur Kommunikation mit einer zentralen Leitstelle weist die Zentralbaugruppe 6 das GSM-Modem 24, das beispielsweise in der Bauart TC35 ausgebildet sein kann, auf.

Die Programmierung und die Überwachung der Anzeigeseiten kann auch über dieses GSM-Modem 24 erfolgen.

Wie bereits erwähnt, können die Plakatanzeigeprogramme auch über den Chipkartenleser 26 eingegeben und mittels einer einzustellenden Plakatwechsler-Nummer den einzelnen Plakatwechslern zugeordnet werden.

Das 24V_{DC}-Stromversorgungsglied 8 der Zentralbaugruppe 6 ist als separates Fertignetzteil ausgebildet und so dimensioniert, dass es insgesamt zwölf Steuerungsbaugruppen 3 versorgen kann.

Auf der Zentralbaugruppe 6 ist bei der in FIGUR 2 gezeigten Ausführungsform derselben ein Bedienfeld 28 mit LED für die Versorgungsspannung, den Näherungsschalter und den Türkontakt 12 sowie mit Tasten vorgesehen. Darüber hinaus kann optional für Fehlernummern ein 2x7-Segment vorgesehen sein.

Die Handbedienung 4 ist mit einem Not-Aus-Taster in Form eines Filztasters, einem Umschalter zum Anschluss der korrekten zu bedienenden Steuerungsbaugruppe 3, einem Umschalter für die Automatik-Hand- und die Bestückstellung, einem Umschalter für den Anschluss des ersten 1 bzw. des zweiten Motors 2, einer Taste für die Aufwärts- und einer Taste für die Abwärtsschaltung des Motors ausgerüstet.

Während eines Wechsels des mittels des Plakatwechslers gezeigten Plakats wird der Motor 1, 2 derjenigen Plakatwelle, von der die Plakate abgerollt werden, mit einem Gegendrehfeld abgebremst.

Die für die Drehung der Plakatwellen erforderlichen Antriebskräfte werden mit einer maximalen Frequenz von 40Hz auf die Motoren 1, 2 gegeben.

Während der Anzeige eines Plakats werden die beiden Motoren 1, 2 mit gegenläufigen Drehfeldern und unterschiedlichen Leistungen angesteuert, um das gezeigte Plakat stramm zu halten. Die hierfür erforderlichen Sollfrequenzen sind parametrierbar.

Die Kalibrierungen, Plakatwechsel- und Laufzeitüberwachungen etc. erfolgen im Falle der erfindungsgemäßen Wechselplakatvitrinen in üblicher Weise.

Die bei einer Kalibrierung ermittelten Plakate werden jeweils mit einer vorprogrammierten Zeit gezeigt, wobei es sich hierbei üblicherweise um einen Zeitraum von 10s für die beiden Endplakate und 7s für die dazwischen liegenden Plakate handelt. Sofern diese Plakatzeigezeiten nicht geändert werden sollen, ist keine Programmierung von Zeigezeiten nötig.

Über ein Laptop oder eine Chipkarte können die Zeigezeiten vor Ort an der Zentralbaugruppe 6 geändert werden; das Setzen eines Plakats auf Standbild oder die Ausblendung eines Plakats ist ohne weiteres möglich.

Die Steuerung der Plakatbeleuchtung 14 erfolgt entweder über den Uhrbaustein der Zentralbaugruppe 6 und die Verbindungsbusleitung sowie das auf der Steuerungsbaugruppe 3 hierfür vorgesehene Relais oder mittels einer externen Zeitschaltuhr. Am Uhrbaustein der Zentralbaugruppe 6 sind Datum und Uhrzeit vorhanden.

Falls für die Plakatbeleuchtung 14 eine externe Zeitschaltuhr vorgesehen ist, steht für deren Betrieb die 230V_{AC}-Spannung zur Verfügung.

Das GSM-Modem 24 der Zentralbaugruppe 6 kann zur Fernüberwachung und zur Parametrierung eingesetzt werden.

Die Zentralbaugruppe 6, die über die RS232-Schnittstelle mit dem GSM-Modem 24 verbunden ist, enthält die Funktionen eines Datenlinkadapters. Zusätzlich übernimmt die Zentralbaugruppe 6 die Programmverwaltung, die Steuerung von Kampagnen und, wie vorstehend bereits erwähnt, die Steuerung der Plakatbeleuchtung 14.

Dadurch, dass die Zentralbaugruppe 6 die Programmspeicherung, Überwachungs- und Steuerungsfunktionen für maximal zwölf Steuerungsbaugruppen 3 übernimmt, ist bei einer Synchronisation des Programmwechsels für die zwölf Steuerungsbaugruppen 3 bzw. Plakatwechsler, wobei jeweils zwei Plakatwechsler in einer Wechselplakatvitrine vorgesehen sein können, nur ein GSM-Modem 24 erforderlich.

Voraussetzung für die Synchronisation des Betriebs der zwölf Plakatwechsler bzw. sechs Wechselplakatvitrinen ist, dass in den zwei Plakatwechslern der mit der Zentralbaugruppe 6 versehenen Wechselplakatvitrine und den weiteren fünf Wechselplakatvitrinen, in denen ebenfalls jeweils zwei Plakatwechsler vorgesehen sind, die gleiche Anzahl Plakate enthalten sind. Die Synchronisation erfolgt durch Telegramme, die die Nummer des nächsten zu zeigenden Plakates und ein Startsignal enthalten.

Sofern in einer nicht mit der Zentralbaugruppe 6 versehenen Wechselplakatvitrine an einem Plakatwechsler zu viele oder zu wenige Plakate vorgesehen sind, wird dieser Zustand als Fehler an die Zentralbaugruppe 6 und über das GSM-Modem 24 an die Zentrale gemeldet.

Wechselplakatvitrinen, die aufgrund von Fehlern oder nach einem Spannungsausfall außer Betrieb waren, warten nach einer erneuten Kalibrierung auf das Startsignal für das nächste passende Plakat. Bei einem Ausfall der Zentralbaugruppe 6 zeigen diejenigen Wechselplakatvitrinen, die lediglich mit Steuerungsbaugruppen 3 ausgerüstet sind, jeweils ihr Standardprogramm.

Mit Hilfe der als Impulsgeber - jeweils A- und B-Spur - in den Kugellagern jedes Motors 1, 2 ausgebildeten Vier-Quadranten-Drehgeber 10, 11 kann die Funktion der Plakatwechsler überwacht und der Plakatlauf sowie die Positionierung der Plakate verbessert werden. Außerdem ist hierdurch die Steuerungsbaugruppe 3 in der Lage, eine tatsächliche Drehung der Motoren 1, 2 zu erkennen, um so die Funktion der im elektronischen Drehrichtungsumkehrglied 19 vorgesehenen Umrichter unabhängig von mechanischen Verschleiß, Sommer-/Winterverhalten etc., aufrecht zu erhalten.

Um eventuelle Firmware-Revisionen, Ergänzungen oder Fehler in der Software zu beseitigen, ist in der Elektronik der Zentralbaugruppe 6 und der Steuerungsbaugruppe 3 das Flash-EPROM neu zu programmieren.

Für eine gesicherte Programmierung über das GSM-Modem 24 aus der Ferne ist hier zusätzlicher Rechner- und Speicheraufwand innerhalb der Steuerungsbaugruppe 3 und der Zentralbaugruppe 6 nötig, um auch bei einer Unterbrechung des Funkkanals wieder neu anzufangen bzw. den Programmiervorgang fortsetzen zu können.

Ohne diese Option ist eine Programmierung der Firmware nur vor Ort mit einem Laptop möglich.

## Patentansprüche

1. Wechselplakatvitrine, mit zumindest einem Plakatwechsler, der eine erste Plakatwelle, auf die Plakate auf- und von der Plakate abwickelbar sind, eine zweite Plakatwelle, von der die Plakate ab- bzw. auf die die Plakate aufwickelbar sind, einen ersten Motor (1), mittels dem die erste Plakatwelle in Auf- und Abwickelrichtung antreibbar ist, einen zweiten Motor (2) aufweist, mittels dem die zweite Plakatwelle in Auf- und Abwickelrichtung antreibbar ist, und eine Steuerungsbaugruppe aufweist, mittels der der erste Motor (1) und der zweite Motor (2) über eine Endstufe (18) und ein elektronisches Drehrichtungsumkehrglied (19) steuerbar sind, an der die Anzeigedauer der einzelnen Plakate einstellbar ist und zu der ein berührungsloser Sensor (13) gehört, mittels dem die Position der Plakate abfragbar ist, **dadurch gekennzeichnet, dass** die Steuerungsbaugruppe (3) einen DIP-Schalter (21) zur Einstellung der Anzeigedauer der einzelnen Plakate und einen Türkontakt (12) aufweist, mittels dem die Steuerungsbaugruppe (3) bei geöffneter Wechselplakatvitrine außer Betrieb setzbar ist.

2. Wechselplakatvitrine nach Anspruch 1, deren Stromversorgung mittels eines plakatvitrinenseitigen 24V-Netzteils realisiert ist.

3. Wechselplakatvitrine nach Anspruch 1 oder 2, bei der die Steuerung einer Plakatbeleuchtung (14) mittels einer externen Zeituhr realisiert ist.

4. Wechselplakatvitrine nach Anspruch 1 oder 2, deren Steuerungsbaugruppe (3) ein Steckmodul aufweist, mittels dem die Plakatbeleuchtung (14) schaltbar ist.

5. Wechselplakatvitrine nach einem der Ansprüche 1 bis 4, deren Steuerungsbaugruppe (3) eine RS232-Schnittstelle (15) zum Anschluss eines Fehlermeldungsmodems, vorzugsweise eines DECT-Modems MD32 bzw. eines Funkmodems, aufweist.

6. Wechselplakatvitrine nach einem der Ansprüche 1 bis 5, deren Steuerungsbaugruppe (3) eine RS232-PC-Schnittstelle (15) für Servicezwecke aufweist.

7. Wechselplakatvitrine nach einem der Ansprüche 1 bis 6, deren Steuerungsbaugruppe (3) für die beiden Motoren (1, 2) zwei Vier-Quadranten-Drehgeber (10,11) zugeordnet sind, mittels denen die Drehzahlen der beiden Motoren (1, 2) kontrollierbar sind.

8. Wechselplakatvitrine nach Anspruch 7, bei der die Vier-Quadranten-Drehgeber (10, 11) der Motoren (1, 2) als Impulsgeber in den Kugellagern der Motoren (1, 2) angeordnet oder auf der Antriebswelle der Motoren (1, 2) angebaut sind.

9. Wechselplakatvitrine nach einem der Ansprüche 1 bis 8, bei der der DIP-Schalter (21) der Steuerbaugruppe (3) als Vier-fach-DIP-Schalter ausgebildet ist.

10. Wechselplakatvitrine nach einem der Ansprüche 1 bis 9, bei der die beiden Motoren (1, 2) eine Leistungsaufnahme bis zu 1,oo kW, vorzugsweise zwischen 0,18 kW und 0,37 kW, aufweisen.

11. Wechselplakatvitrine nach einem der Ansprüche 1 bis 10, bei der dem ersten Motor (1), mittels dem die erste Plakatwelle antreibbar ist, eine Magnetbremse (5) zugeordnet ist.

12. Wechselplakatvitrine nach einem der Ansprüche 1 bis 11, bei der die Steuerungsbaugruppe (3) in einem heizbaren Schaltschrank angeordnet ist.

13. Wechselplakatvitrine nach Anspruch 12, mit einer Hauptsicherung, die in den Schaltschrank eingebaut ist.

14. Wechselplakatvitrine nach einem der Ansprüche 1 bis 13, deren Steuerungsbaugruppe (3) mittels einer Steckverbindung an eine Handbedienung (4) anschließbar ist.

15. Wechselplakatvitrine nach Anspruch 14, bei der die Motoren (1, 2) mittels der an die Steuerungsbaugruppe (3) anschließbaren Handbedienung (4) manuell verfahrbar sind.

16. Wechselplakatvitrine nach einem der Ansprüche 12 bis 15, bei der für die Funktion der Steuerungsbaugruppe (3) bzw. der Wechselplakatvitrine wesentliche Ein- und Ausgänge der Steuerungsbaugruppe (3) bei geöffnetem Schaltschrank mittels an der Steuerungsbaugruppe (3) vorgesehener LED überprüfbar sind.

17. Wechselplakatvitrine nach einem der Ansprüche 1 bis 16, bei der die Verbindungen der Steuerungsbaugruppe (3) zu an ihr angeschlossenen bzw. mittels ihr gesteuerten Bauteilen der Wechselplakatvitrine als Steckverbindungen ausgebildet sind.

18. Wechselplakatvitrine nach einem der Ansprüche 1 bis 17, deren Steuerungsbaugruppe (3) eine Mikrocontrollereinrichtung (17) mit einem 8-Bit-Mikrocontroller C517 mit Flash-EPROM für Steuerungsvorgänge und zwei 8-Bit-Mikrocontroller C504 für eine Pulsweitenmodulationsansteuerung der Motoren (1, 2) aufweist.

19. Wechselplakatvitrine nach einem der Ansprüche 1 bis 18, bei der während eines Plakatwechsels derjenige Motor (1, 2), der diejenige Plakatwelle antreibt, von der die Plakate abgerollt werden, mittels eines Gegendrehfelds abbremsbar ist.

20. Wechselplakatvitrine nach einem der Ansprüche 1 bis 19, bei der die Antriebskräfte mit einer Maximalfrequenz von 40 Hz auf die Motoren (1, 2) aufgebbar sind.

21. Wechselplakatvitrine nach einem der Ansprüche 1 bis 20, bei der die Motoren (1, 2) während einer Plakatzeigeperiode mit gegenläufigen Drehfeldern und unterschiedlichen Leistungen mit vorzugsweise parametrierbaren Sollfrequenzen ansteuerbar sind.

22. Wechselplakatvitrine nach einem der Ansprüche 1 bis 21, bei der die elektronischen Bauteile der Steuerungsbaugruppe (3) in Kunststoffelemente eingefasst und mittels Schnappschienen an einer Montageplatte befestigt sind.

23. Wechselplakatvitrine nach einem der Ansprüche 1 bis 22, die zwei Plakatwechsler mit jeweils einer Steuerungsbaugruppe (3) aufweist.

24. Wechselplakatvitrine nach einem der Ansprüche 1 bis 23, mit einer Zentralbaugruppe (6), die eine Mikrocontrollereinrichtung (27) mit einer Kapazität aufweist, die für den Betrieb und die Steuerung von mehreren, vorzugsweise maximal zwölf, Steuerungsbaugruppen (3) ausreichend ist und die über eine RS485-Bus-Schnittstelle (25) an eine externe Verbindungsbusleitung oder ein Funkmodul (22), vorzugsweise ein DECT-Funkmodem MD32, zu den Steuerungsbaugruppen (3) anschließbar ist.

25. Wechselplakatvitrine nach Anspruch 24, deren Zentralbaugruppe (6) eine RS485-Schnittstelle (25) zum unmittelbaren Anschluss der Steuerungsbaugruppe (3) aufweist, die demjenigen Plakatwechsler zugeordnet ist, bei dem sich die Zentralbaugruppe (6) räumlich befindet.

26. Wechselplakatvitrine nach einem der Ansprüche 1 bis 25, deren Steuerungsbaugruppe (3) einen Fünf-fach-DIP-Schalter für die Adresswahl zur selektiven Identifizierung bei der Kommunikation mit der Zentralbaugruppe (6) aufweist.

27. Wechselplakatvitrine nach einem der Ansprüche 24 bis 26, deren Zentralbaugruppe (6) ein 24V_{DC}-Stromversorgungsglied (8) aufweist, das als separates Fertignetzteil ausgebildet ist und mittels dem maximal zwölf Steuerungsbaugruppen (3) mit elektrischer Energie versorgbar sind.

28. Wechselplakatvitrine nach einem der Ansprüche 24 bis 27, bei der die Zentralbaugruppe (6) ein an das 24V_{DC}-Stromversorgungsglied (8) angeschlossenes, vorzugsweise als Batterie oder Akkumulator ausgebildetes Notversorgungsglied (23) aufweist, mittels dem die Zentralbaugruppe (6) bei Netzausfall zur Absendung eines entsprechenden Meldesignals mit elektrischer Energie versorgbar ist.

29. Wechselplakatvitrine nach einem der Ansprüche 24 bis 28, bei der in der Verbindungsbusleitung zu den weiteren Steuerungsbaugruppen (3) deren 24V_{DC}-Betriebsspannung geführt ist.

30. Wechselplakatvitrine nach einem der Ansprüche 24 bis 29, bei der die RS485-Bus-Schnittstelle (25) in Form eines Schaltschranksteckers verfügbar ist.

31. Wechselplakatvitrine nach einem der Ansprüche 24 bis 30, bei der die Mikrocontrollereinrichtung (27) der Zentralbaugruppe (6) einen 16-Bit-Mikrocontroller mit Flash-EPROM und einen Uhrenbaustein aufweist.

32. Wechselplakatvitrine nach einem der Ansprüche 24 bis 31, bei deren Steuerungsbaugruppen (3) das Steckmodul für die Plakatbeleuchtung (14) mittels der mit dem Uhrenbaustein versehenen Zentralbaugruppe (6) steuerbar ist, wobei vorzugsweise die Ein- und Ausschaltzeiten der Plakatbeleuchtung (14) mittels eines in die Firmware implementierten Sonnenstandkalenders ermittelt werden.

33. Wechselplakatvitrine nach einem der Ansprüche 24 bis 32, deren Steuerungsbaugruppe (3) eine RS485-Schnittstelle (16) oder ein vorzugsweise als DECT-Funkmodem MD32 ausgebildetes Funkmodul (22) aufweist, mittels der bzw. dem die Steuerungsbaugruppe (3) mit anderen Steuerungsbaugruppen (3) und mit der Zentralbaugruppe (6) vernetzbar ist.

34. Wechselplakatvitrine nach Anspruch 33, deren Steuerungsbaugruppe (3) eine weitere RS485-Schnittstelle (16) zur Weiterleitung des Signals aufweist.

35. Wechselplakatvitrine nach einem der Ansprüche 24 bis 34, deren Zentralbaugruppe (6) eine RS232-PC-Schnittstelle aufweist, mittels der ein Programm-Download realisierbar ist.

36. Wechselplakatvitrine nach einem der Ansprüche 24 bis 35, deren Zentralbaugruppe (6) eine RS232-Schnittstelle zu einem GSM-Modem (24), vorzugsweise in TC35-Bauart, aufweist, mittels dem eine Kommunikationsverbindung mit einer zentralen Leitstelle realisierbar ist.

37. Wechselplakatvitrine nach einem der Ansprüche 24 bis 36, deren Zentralbaugruppe (6) einen Chipkartenleser (26) aufweist, mittels dem Anzeigeprogramme für die in der bzw. den Wechselplakatvitrinen vorhandenen Plakate einlesbar sind und den einzelnen Plakatwechslern zugeordnet werden können.

## Claims

1. Display device for changing posters with at least one poster changer, comprising at least one poster shaft onto which the posters can be rolled and from which the poster can be unrolled, a second poster shaft, from which the posters can be unrolled and onto which the posters can be rolled, a first motor (1) with which the first poster shaft can be driven in the rolling and unrolling direction, a second motor (2) with which the second poster shaft can be driven in the rolling and unrolling direction, and a control unit, with which the first motor (1) and the second motor (2) can be controlled by an amplifier (18) and an electronic direction reversing element (19), on which the display duration of the individual posters is adjustable, and which includes a contact-less sensor (13) with which the position of the posters can be detected, **characterised in that** the control unit (3) has a DIP switch (21) for adjusting the display duration of the individual posters and a door contact (12) with which the control unit (3) can be switched off when the display device for changing posters is opened.

2. Display device for changing posters according to claim 1, the power supply to which is provided by a 24V power adapter in the display device.

3. Display device for changing posters according to claim 1 or 2, in which the poster illumination (14) is controlled by an external timer.

4. Display device for changing posters according to claim 1 or 2, the control unit (3) of which has a plug-in module with which the poster illumination (14) can be controlled.

5. Display device for changing posters according to any one of claims 1 to 4, the control unit (3) of which has an RS232 interface (15) for connecting a fault reporting modem, preferably a DECT mode MD32 or a radio modem.

6. Display device for changing posters according to any one of claims 1 to 5, the control unit (3) of which has an RS232 PC interface (15) for servicing purposes.

7. Display device for changing posters according to any one of claims 1 to 6, the control unit (3) of which has for both motors (1, 2) two four-quadrant encoders (10, 11) with which the speed of the two motors (1, 2) can be controlled.

8. Display device for changing posters according to claim 7, in which the four-quadrant encoder (10, 11) of the motors (1, 2) is arranged as a pulse generator in the ball bearings of the motors (1, 2) or built onto the drive shaft of the motors (1, 2).

9. Display device for changing posters according to any one of claims 1 to 8 in which the DIP switch (21) of the control unit (3) is designed as a quadruple DIP switch.

10. Display device for changing posters according to any one of claims 1 to 9 in which the two motors (1, 2) have a power consumption of up to 1.0 kW, preferably between 0.18 kW and 0.37 kW.

11. Display device for changing posters according to any one of claims 1 to 10, in which the first motor (1), which drives the first poster shaft, is assigned a magnetic brake (5).

12. Display device for changing posters according to any one of claims 1 to 11 in which the control unit (3) is arranged in a heated control cabinet.

13. Display device for changing posters according to claim 12, with a main fuse which is built into to the control cabinet.

14. Display device for changing posters according to any one of claims 1 to 13, the control unit (3) of which can be connected by means of a plug connection to a manual operating device (4).

15. Display device for changing posters according to claim 14 in which the motors (1, 2) can be manually operated by means of the manual operating device (4) connectable to the control unit (3).

16. Display device for changing posters according to any one of claims 12 to 15 in which the inputs and outputs of the control unit (3) necessary for the function of the control unit (3) and the display device for changing posters can be checked when the control cabinet is opened by means of LEDs provided on the control unit (3).

17. Display device for changing posters according to any one of claims 1 to 16, in which the connection of the control unit (3) to the components of the display device for changing posters connected to/controlled by it is in the form of plug-type connections.

18. Display device for changing posters according to any one of claims 1 to 17, the control unit (3) of which has a microcontroller device (17) with an 8-bit microcontroller C517 with Flash-EPROM for control processes and two 8-bit microcontrollers C504 for pulse width modulation control of the motors (1, 2).

19. Display device for changing posters according to any one of claims 1 to 18, in which during poster changing the motor (1, 2) driving the poster shaft from which the poster is unrolled, is braked by means of plug braking.

20. Display device for changing posters according to any one of claims 1 to 19 in which the drive force are transferred to the motors (1, 2) with a maximum frequency of 40 Hz.

21. Display device for changing posters according to any one of claims 1 to 20 in which during a poster display period the motors (1, 2) can be controlled with opposite rotary fields and different outputs with preferably parameterisable nominal frequencies.

22. Display device for changing posters according to any one of claims 1 to 21 in which the electronic components of the control unit (3) are encased in a plastic element and attached to an assembly board by means of snap-on rails.

23. Display device for changing posters according to any one of claims 1 to 22 which has two poster changers each with a control unit (3).

24. Display device for changing posters according to any one of claims 1 to 23 with a central unit (6) having a microcontroller unit (27) with a capacity sufficient for the operation and control of several, preferably maximum twelve, control units (3) and which can be connected via an RS485 bus interface (25) to an external connection bus lead or a radio module (22), preferably a DECT radio modem MD 32 to the control units (3).

25. Display device for changing posters according to claim 24, the central unit (6) of which has an RS485 interface (25) for direct connection of the control unit (3) assigned to the poster changer in which the central unit (6) is spatially located.

26. Display device for changing posters according to any one of claims 1 to 25, the control unit (3) of which has a quintuple DIP switch for address selection for selective identification in communication with the central unit (6).

27. Display device for changing posters according to any one of claims 24 to 26, the central unit (6) of which has a 24 V DC power supply element (8), which is designed as a separate power pack and which can supply a maximum of twelve control units (3) with electrical energy.

28. Display device for changing posters according to any one of claims 24 to 27 in which the central unit (6) has an emergency power supply element (23), preferably in the form of a battery or accumulator, attached to the 24 V DC power supply element (8), with which the central unit (6) can be supplied with electrical energy in the event of a power failure in order to send an appropriate reporting signal.

29. Display device for changing posters according to any one of claims 24 to 28 in which the 24 V DC operating current is carried in the connection bus line to the further control units (3).

30. Display device for changing posters according to any one of claims 24 to 29 in which the RS485 bus interface (25) is available in the form of a control cabinet plug.

31. Display device for changing posters according to any one of claims 24 to 30 in which the microcontrol unit (27) of the central unit (6) has a 16-bit microcontroller with Flash EPROM and a clock component.

32. Display device for changing posters according to any one of claims 24 to 31, the control units (3) of which the plug module for the poster illumination (14) can be controlled by the central unit (6) provided with the clock component, whereby preferably the switching on and off times of the poster illumination (14) are determined by means of a sunrise/sunset calendar integrated into the firmware.

33. Display device for changing posters according to any one of claims 24 to 32 the control unit (3) of which has an RS485 interface (16) or a radio module (22), preferably in the form of a DECT radio modem MD32, with which the control unit(s) (3) and the central unit (6) can be linked.

34. Display device for changing posters according to claim 33, the control unit (3) of which has a further RS485 interface (16) for forwarding the signal.

35. Display device for changing posters according to any one of claims 24 to 34, the central unit (6) of which has an RS232 PC interface via which programs can be downloaded.

36. Display device for changing posters according to any one of claims 24 to 35 the central unit (6) of which has an RS232 interface to a GSM modem (24), preferably of type TC3, by means of which a communications connection with a central control centre can be set up.

37. Display device for changing posters according to any one of claims 24 to 36, the central control unit (6) of which has a chip card reader (26), with which the display programs for the poster(s) present in the display device(s) for changing posters can be read in and allocated to the individual poster changers.

## Revendications

1. Vitrine pour affiches changeantes, comprenant au moins un changeur d'affiche, qui présente un premier arbre d'affiche, sur lequel des affiches peuvent être enroulées et duquel des affiches peuvent être déroulées, un second arbre d'affiche, duquel les affiches peuvent être déroulées et sur lequel les affiches peuvent être enroulées, un premier moteur (1), au moyen duquel le premier arbre d'affiche peut être entraîné dans le sens d'enroulement et de déroulement, un second moteur (2), au moyen duquel le second arbre d'affiche peut être entraîné dans le sens d'enroulement et le sens de déroulement, et un groupe de commande, au moyen duquel le premier moteur (1) et le second moteur (2) peuvent être commandés au moyen d'un étage final (18) et d'un élément électronique d'inversion de sens de rotation (19), sur lequel la durée d'affichage des différentes affiches peut être réglée et qui comprend un capteur (13) sans contact, au moyen duquel la position des affiches peut être interrogée, **caractérisée en ce que** l'ensemble de commande (3) présente un interrupteur DIP (21) pour le réglage de la durée d'affichage des différentes affiches et un contact de porte (12), qui permet de mettre hors service l'ensemble de commande (3) lorsque la vitrine des affiches changeantes est ouverte.

2. Vitrine pour affiches changeantes selon la revendication 1, dont l'alimentation électrique est réalisée au moyen d'un bloc d'alimentation 24 V côté vitrine pour affiches.

3. Vitrine pour affiches changeantes selon la revendication 1 ou 2, sur laquelle la commande d'un éclairage d'affiche (14) est réalisée au moyen d'une minuterie externe.

4. Vitrine pour affiches changeantes selon la revendication 1 ou 2, dont l'ensemble de commande (3) présente un module enfichable, qui permet de connecter l'éclairage d'affiche (14).

5. Vitrine pour affiches changeantes selon l'une quelconque des revendications 1 à 4, dont l'ensemble de commande (3) présente une interface RS232 (15) pour le raccordement d'un modem de message d'erreur, de préférence d'un modem DECT MD32 ou d'un modem radio.

6. Vitrine pour affiches changeantes selon l'une quelconque des revendications 1 à 5, dont l'ensemble de commande (3) présente une interface de PC RS232 (15) pour des besoins de SAV.

7. Vitrine pour affiches changeantes selon l'une quelconque des revendications 1 à 6, à l'ensemble de commande (3) de laquelle sont attribués pour les deux moteurs (1, 2) deux encodeurs à quatre quadrants (10, 11), qui permettent de contrôler les régimes des deux moteurs (1, 2).

8. Vitrine pour affiches changeantes selon la revendication 7, sur laquelle les encodeurs à quatre quadrants (10, 11) des moteurs (1, 2) sont disposés comme générateurs d'impulsions dans les roulements à billes des moteurs (1, 2) ou sont rapportés sur l'arbre d'entraînement des moteurs (1, 2).

9. Vitrine pour affiches changeantes selon l'une quelconque des revendications 1 à 8, sur laquelle l'interrupteur DIP (21) de l'ensemble de commande (3) est réalisé sous forme d'interrupteur DIP quadruple.

10. Vitrine pour affiches changeantes selon l'une quelconque des revendications 1 à 9, sur laquelle les deux moteurs (1, 2) présentent une consommation de puissance allant jusqu'à 1,00 kW, de préférence entre 0,18 kW et 0,37 kW.

11. Vitrine pour affiches changeantes selon l'une quelconque des revendications 1 à 10, sur laquelle un frein à aimant (5) est attribué au premier moteur (1), au moyen duquel le premier arbre d'affiche peut être entraîné.

12. Vitrine pour affiches changeantes selon l'une quelconque des revendications 1 à 11, sur laquelle l'ensemble de commande (3) est disposé dans une armoire de commande chauffante.

13. Vitrine pour affiches changeantes selon la revendication 12, comprenant un fusible principal qui est intégré dans l'armoire de commande.

14. Vitrine pour affiches changeantes selon l'une quelconque des revendications 1 à 13, dont l'ensemble de commande (3) peut être raccordé au moyen d'une connexion par fiche à une commande manuelle (4).

15. Vitrine pour affiches changeantes selon la revendication 14, sur laquelle les moteurs (1, 2) peuvent être déplacés manuellement au moyen de la commande manuelle (4) pouvant être raccordée à l'ensemble de commande (3).

16. Vitrine pour affiches changeantes selon l'une quelconque des revendications 12 à 15, sur laquelle des entrées et sorties, importantes pour la fonction de l'ensemble de commande (3) ou de la vitrine pour affiches changeantes, de l'ensemble de commande (3) peuvent être contrôlées au moyen de LED prévues sur l'ensemble de commande (3) lorsque l'armoire de commande est ouverte.

17. Vitrine pour affiches changeantes selon l'une quelconque des revendications 1 à 16, sur laquelle les liaisons de l'ensemble de commande (3) avec des composants de la vitrine pour affiches changeantes, raccordés à l'ensemble ou commandés au moyen de cet ensemble, sont réalisées sous forme de connexions par enfichage.

18. Vitrine pour affiches changeantes selon l'une quelconque des revendications 1 à 17, dont l'ensemble de commande (3) présente un dispositif de microcontrôleur (17) avec un microcontrôleur à 8 bits C517 avec Flash-EPROM pour des processus de commande et deux microcontrôleurs à 8 bits C504 pour une activation de modulation d'impulsion en largeur des moteurs (1, 2).

19. Vitrine pour affiches changeantes selon l'une quelconque des revendications 1 à 18, sur laquelle le moteur (1, 2), qui entraîne l'arbre d'affiche de laquelle les affiches sont déroulées, peut être freiné pendant un changement d'affiche au moyen d'un champ rotatif opposé.

20. Vitrine pour affiches changeantes selon l'une quelconque des revendications 1 à 19, sur laquelle les forces d'entraînement sont délivrées aux moteurs (1, 2) avec une fréquence maximale de 40 Hz.

21. Vitrine pour affiches changeantes selon l'une quelconque des revendications 1 à 20, sur laquelle les moteurs (1, 2) peuvent être activés pendant une période de présentation d'affiche avec des champs rotatifs opposés et différentes puissances avec des fréquences de consigne de préférence paramétrables.

22. Vitrine pour affiches changeantes selon l'une quelconque des revendications 1 à 21, sur laquelle les composants électroniques de l'ensemble de commande (3) sont emboîtés dans des éléments plastique et sont fixés au moyen de rails à encliquetage sur une plaque de montage.

23. Vitrine pour affiches changeantes selon l'une quelconque des revendications 1 à 22, qui présente deux changeurs d'affiche comprenant chacun un ensemble de commande (3).

24. Vitrine pour affiches changeantes selon l'une quelconque des revendications 1 à 23, comprenant un ensemble central (6), qui présente un dispositif de microcontrôleur (27) avec une capacité qui est suffisante pour le fonctionnement et la commande de plusieurs, de préférence au maximum douze, ensembles de commande (3) et qui peut être raccordé au moyen d'une interface de bus RS485 (25) à une ligne de bus de liaison externe ou un module radio (22), de préférence un modem radio de DECT MD32, aux ensembles de commande (3).

25. Vitrine pour affiches changeantes selon la revendication 24, dont l'ensemble central (6) présente une interface RS485 (25) pour le raccordement direct de l'ensemble de commande (3), qui est attribuée au changeur d'affiche sur lequel l'ensemble central (6) se trouve dans l'espace.

26. Vitrine pour affiches changeantes selon l'une quelconque des revendications 1 à 25, dont l'ensemble de commande (3) présente un interrupteur DIP quintuple pour le choix d'adresse pour l'identification sélective lors de la communication avec l'ensemble central (6).

27. Vitrine pour affiches changeantes selon l'une quelconque des revendications 24 à 26, dont l'ensemble central (6) présente un élément d'alimentation électrique en 24 V_{DC} (8), qui est conçu sous forme de bloc d'alimentation prêt à l'emploi et séparé et au moyen duquel au maximum douze ensembles de commande (3) peuvent être alimentés avec de l'énergie électrique.

28. Vitrine pour affiches changeantes selon l'une quelconque des revendications 24 à 27, sur laquelle l'ensemble central (6) présente un élément d'alimentation de secours (23) raccordé à l'élément d'alimentation électrique 24 V_{DC} (8), conçu de préférence sous forme de batterie ou d'accumulateur, au moyen duquel l'ensemble central (6) peut être alimenté avec de l'énergie électrique en cas de défaillance du réseau pour l'envoi d'un signal de signalisation correspondant.

29. Vitrine pour affiches changeantes selon l'une quelconque des revendications 24 à 28, sur laquelle, dans la ligne de bus de liaison, sa tension de service 24 V_{DC} est amenée aux autres ensembles de commande (3).

30. Vitrine pour affiches changeantes selon l'une quelconque des revendications 24 à 29, sur laquelle l'interface de bus RS485 (25) est disposée sous la forme d'une fiche d'armoire de commande.

31. Vitrine pour affiches changeantes selon l'une quelconque des revendications 24 à 30, sur laquelle le dispositif de microcontrôleur (27) de l'ensemble central (6) présente un microcontrôleur de 16 bits avec Flash-EPROM et un composant de minuterie.

32. Vitrine pour affiches changeantes selon l'une quelconque des revendications 24 à 31, sur les ensembles de commande (3) de laquelle le module enfichable pour l'éclairage d'affiche (14) peut être commandé au moyen de l'ensemble central (6) doté du module de minuterie, les temps de connexion et de déconnexion de l'éclairage d'affiche (14) étant déterminés de préférence au moyen d'un calendrier de position de soleil implanté dans le micrologiciel.

33. Vitrine pour affiches changeantes selon l'une quelconque des revendications 24 à 32, dont l'ensemble de commande (3) présente une interface RS485 (16) ou un module radio (22) conçu de préférence sous forme de modem radio DECT MD32, au moyen duquel ou de laquelle l'ensemble de commande (3) peut être connecté avec d'autres ensembles de commande (3) et avec l'ensemble central (6).

34. Vitrine pour affiches changeantes selon la revendication 33, dont l'ensemble de commande (3) présente une autre interface RS485 (16) pour la transmission du signal.

35. Vitrine pour affiches changeantes selon l'une quelconque des revendications 24 à 34, dont l'ensemble central (6) présente une interface de PC RS232, au moyen de laquelle un téléchargement de programme peut être réalisé.

36. Vitrine pour affiches changeantes selon l'une quelconque des revendications 24 à 35, dont l'ensemble central (6) présente une interface RS232 avec un modem GSM (24), de préférence dans le modèle TC35, au moyen duquel une liaison de communication avec un poste de commande central peut être réalisée.

37. Vitrine pour affiches changeantes selon l'une quelconque des revendications 24 à 36, dont l'ensemble central (6) présente un lecteur de cartes à puce (26), qui permet d'entrer des programmes d'affichage pour les affiches présentes dans le ou les vitrines pour affiches changeantes et de les attribuer aux différents changeurs d'affiche.
